# EUROPÄISCHE PATENTSCHRIFT

(11) **EP 2 170 518 B1**
(45) Veröffentlichungstag und Bekanntmachung des Hinweises auf die Patenterteilung: **09.09.2015**
(21) Anmeldenummer: 08784741.4
(22) Anmeldetag: 12.07.2008
(51) Int. Cl.: B02C 17/14

(54) **LABORSCHWINGMÜHLE MIT SCHRÄGGESTELLTEN MAHLBECHERN**
LABORATORY VIBRATION GRINDING MILL HAVING INCLINED GRINDING BEAKERS
BROYEUR VIBRANT DE LABORATOIRE AVEC GODETS DE BROYAGE INCLINÉS

(30) Priorität: 14.07.2007 DE 102007032893
(43) Veröffentlichungstag der Anmeldung: 07.04.2010
(73) Patentinhaber: Retsch GmbH, 42781 Haan (DE)
(72) Erfinder: MÄHLER, Stefan, 42551 Velbert (DE); PANKRATZ, Jürgen, 42781 Haan (DE)
(74) Vertreter: Schleitzer, Dirk-Karsten
(86) Internationale Anmeldenummer: PCT/EP2008/005707
(87) Internationale Veröffentlichungsnummer: WO 2009/026990

(56) Entgegenhaltungen:
- DE-A1- 3 621 050
- GB-A- 813 654
- US-A- 5 314 125

## Beschreibung

Die Erfindung betrifft eine Laborschwingmühle mit einem wenigstens zweidimensional wirkenden Kreisschwingantrieb und mit wenigstens einer Halterung für einen darin eingespannten, eine Füllung von Mahlkörpern aufweisenden längserstreckten und mit stirnseitigen Mahlbecherböden versehenen Mahlbecher.

Eine Laborschwingmühle mit den vorgenannten Merkmalen ist in einer Bauweise als eine ein Drehzahlverhältnis k = 1: -1 aufweisende Planetenkugelmühle aus dem Firmenprospekt "Fliehkraft-Kugelmühlen" der F. Kurt Retsch GmbH & Co. KG, Haan, aus 4/1988 bekannt. Bei derartigen, einen zweidimensional wirkenden Kreisschwingantrieb aufweisenden Laborschwingmühlen werden die vorzugsweise als Kugeln ausgebildeten Mahlkörper durch die einwirkenden hohen Fliehkräfte gegen die Außenwand der Mahlbecher gepresst und zerkleinern hier durch abrollende Druck- und Reibwirkung das Mahlgut zwischen sich und der Mahlbecherwandung. Als Mahlbecher kommen zylindrische Mahlbecher zum Einsatz, die mittels der an der Laborschwingmühle vorgesehenen Mahlbecherhalterung in einer senkrechten Ausrichtung ihrer Längsachse zur Ebene der zweidimensionalen Kreisschwingbewegung in die Laborschwingmühle eingespannt sind. Zur Verbesserung des Mahlergebnisses ist es zusätzlich bekannt, das Drehzahlverhältnis einer Planetenkugelmühle auf k > 1 auszulegen, so dass sich die Mahlkörper während des Mahlvorgangs von der Wand des Mahlbechers ablösen und längs einer sekantenförmigen Bewegungslinie durch den Mahlbecher fliegen und auf einen dem Ablösepunkt gegenüberliegenden Wandbereich des Mahlbechers auftreffen, so dass die Zerkleinerung durch Prall- oder Schlagbeanspruchung zusätzlich verbessert wird.

In der DE 36 21 050 A1 ist weiterhin eine Schwingmühle mit einer im Wesentlichen stehenden Anordnung des Mahlbechers beschrieben, bei welcher die Längsachse des Mahlbechers gemäß einem Ausführungsbeispiel bereits um einen geringen Winkel aus der Vertikalen verkippt ist. Das Bewegungsregime des Mahlbechers ist jeweils so eingestellt, dass sich die Mahlkörper aufgrund der erzeugten Zentrifugalkraft ausschließlich entlang der Wand des Mahlbechers abrollen.

Schließlich ist aus der US 5,314,125 eine Schwingmühle mit einer im Wesentlichen liegenden Anordnung eines Mahlbechers bekannt, der allerdings eine Unterteilung seines Innenraums in sehr viele, jeweils durch Zwischenwände abgeteilte Kammern aufweist. Soweit gemäß einem Ausführungsbeispiel auch eine Schrägstellung des Mahlbechers angesprochen ist, können die Mahlkörper innerhalb der in der Längsachse des Mahlbechers gebildeten schmalen Kammern keine Bewegungskomponente in der axialen Schrägstellungsrichtung des Mahlbechers entwickeln.

Der Erfindung liegt die Aufgabe zugrunde, bei einer Laborschwingmühle mit den gattungsgemäßen Merkmalen den Energieeintrag beim Mahlvorgang zu vergrößern und somit das Mahlergebnis insgesamt zu verbessern.

Die Lösung dieser Aufgabe ergibt sich aus dem Anspruch 1; vorteilhafte Ausgestaltungen und Weiterbildungen der Erfindung sind in den Unteransprüchen angegeben.

Die Erfindung sieht in ihrem Grundgedanken vor, dass die Halterung für den Mahlbecher derart ausgebildet ist, dass die Längsachse des Mahlbechers einen Winkel mit einer Bewegungsebene des Kreisschwingantriebes einschließt, der zwischen 0° und 60° liegt, derart, dass aufgrund der durch die Schrägstellung des Mahlbechers im Verhältnis zur Bewegungsebene des Kreisschwingantriebes bedingten Bewegungsbahnen der Mahlkörper im Mahlbecher die stirnseitigen Mahlbecherböden als Anschlag- und Mahlfläche in den Zerkleinerungsvorgang mit einbezogen sind. Mit der Erfindung ist der Vorteil verbunden, dass einerseits während des Mahlvorganges eine periodische Bewegungskomponente auf die Mahlkörper in Richtung der Außenwand des Mahlbechers einwirkt, während anderseits aufgrund der Schrägstellung des Mahlbechers zur Bewegungsebene des Kreisschwingantriebes eine andere, weitere Bewegungskomponente in Richtung der Längsachse des Mahlbechers auf die Mahlkörper wirkt. Dadurch wird erreicht, dass während der Bewegung der Mahlkörper an der Außenwand des Mahlbechers eine vorwiegend reibende Beanspruchung und beim Auftreffen der Mahlkörper auf die stirnseitigen Mahlbecherböden eine Prallbeanspruchung des Mahlgutes erfolgt. Gleichzeitig wird aufgrund der Bewegung der Mahlkörper in Längsrichtung des Mahlraumes auch das Mahlgut besser durchmischt, so dass alle Partikel des Mahlgutes gleichzeitig beansprucht werden und so die Zerkleinerungseffizienz gesteigert wird.

Nach einem Ausführungsbeispiel der Erfindung ist zur weiteren Verbesserung der Zerkleinerungseffizienz ein dreidimensional wirkender Antrieb mit einer zusätzlichen, senkrecht zur Ebene der Kreisschwingbewegung auf den Mahlbecher einwirkenden Bewegungskomponente vorgesehen. Hierdurch wird die auf die Mahlkörper einwirkende Bewegungskomponente in Richtung auf die Mahlbecherböden zu verstärkt. Soweit vorgesehen ist, dass die Längsachse des Mahlbechers einen Winkel mit der Bewegungsebene des Kreisschwingantriebes einschließen soll, können bei einem dreidimensional wirkenden Antrieb jeweils zwei Bewegungsrichtungen der dreidimensionalen Anregung eine Bewegungsebene als Bezug für die Schrägstellung des Mahlbechers bilden.

Um ein optimales Mahlergebnis mit möglichst hoher Endfeinheit des Mahlgutes zu erhalten, ist nach einem Ausführungsbeispiel die Länge des Mahlbechers auf die Schwingintensität abzustimmen, die durch die jeweils eingestellte Schwingweite des Antriebs und dessen Frequenz definiert ist, wobei die Länge des Mahlbechers im einzelnen so zu bemessen ist, dass die kinetische Energie der auf die stirnseitigen Mahlbecherböden auftreffenden Mahlkörper maximal ist. Vorzugsweise beträgt das Verhältnis der Schwingweite des Antriebes zur Länge des Mahlbechers je nach der Größe der verwendeten Mahlkörper zwischen 0,3 und 1,6.

Nach einem Ausführungsbeispiel der Erfindung ist vorgesehen, dass der Antrieb verstellbare Schwingungsfrequenzen aufweist. Weiterhin kann vorgesehen sein, dass der Antrieb verstellbare Schwingungsamplituden aufweist.

Hinsichtlich der Ausbildung eines Kreisschwingantriebes ist nach einem Ausführungsbeispiel der Erfindung vorgesehen, dass der Antrieb als Planetenantrieb mit einem Übersetzungsverhältnis k = 1: -1 ausgebildet ist, wie ein solcher Antrieb aus dem gattungsbildenden Stand der Technik bekannt ist.

Die Erfindung lässt sich jedoch auch bei anderen Arten von Kreisschwingantrieben einsetzen. So ist nach einem Ausführungsbeispiel der Erfindung vorgesehen, dass der Antrieb als unwuchterregter Schwingantrieb ausgerichtet ist.

Weiterhin kann nach alternativen Ausführungsbeispielen der Erfindung der Antrieb als zyklisch arbeitender oder auch als nicht zyklisch arbeitender Schwingantrieb ausgebildet sein.

In an sich bekannter Weise kann vorgesehen sein, dass die Mahlkörper als Kugeln ausgebildet sind.

Nach einem Ausführungsbeispiel der Erfindung kann vorgesehen sein, dass der den Querschnitt des Mahlbechers festlegende größte Abstand zwischen zwei einander gegenüberliegenden Wandbereichen kleiner als die senkrecht zur Querschnittsfläche bestimmte Länge des Mahlbechers ist.

Soweit die Erfindung sich auf den Einsatz von längserstreckten Mahlbechern mit jeweils angeordneten stirnseitigen Mahlbecherböden bezieht, ist die Anwendung der Erfindung auf allseits rotationssymetrische Mahlbecher nicht sinnvoll. So muss die bei der Längserstreckung des Mahlbechers gegebene Länge und damit der Abstand zwischen den Mahlbecherböden jedenfalls größer sein als der Durchmesser des zwischen den Mahlbecherböden liegenden Bereichs. In diesem Rahmen lässt sich die Erfindung bei unterschiedlichen Mahlbecherformen verwirklichen. So kann vorgesehen sein, dass der Mahlbecher einen kreisförmigen Querschnitt oder einen elliptischen Querschnitt oder einen eckigen Querschnitt mit abgerundeten Eckbereichen hat, wobei bei letztgenanntem Ausführungsbeispiel die abgerundeten Eckbereiche des Mahlbechers einen Radius entsprechend dem Radius der Mahlkörper aufweisen. Andere Mahlbecherformen sind ebenfalls möglich.

Weiterhin kann vorgesehen sein, dass die stirnseitigen Mahlbecherböden des Mahlbechers eben ausgebildet sind, so dass sich beispielsweise bei einen kreisförmigen Querschnitt aufweisenden Mahlbechern eine zylindrische Ausbildung der Mahlbecher ergibt.

Alternativ kann vorgesehen sein, dass die stirnseitigen Mahlbecherböden des Mahlbechers kalottenförmig ausgebildet sind.

Es versteht sich, dass in einer Laborschwingmühle bei Verwirklichung der Erfindung mehrere Mahlbecher in an sich bekannter Weise eingespannt sein können.

In der Zeichnung sind Ausführungsbeispiele der Erfindung wiedergegeben, welche nachstehend beschrieben sind. Es zeigen:
- Fig. 1: Eine mit einem Planetenantrieb versehene Laborschwingmühle mit schräg gestelltem Mahlbecher in einer teilweise geschnittenen Seitenansicht,
- Fig. 2: eine einen unwuchterregten Antrieb aufweisende Laborschwingmühle in einer Darstellung gemäß Figur 1.

Bei der in Figur 1 schematisiert und in einer auf den Antrieb 10 mit Mahlbecherhalterung beschränkten Darstellung wiedergegebenen Laborschwingmühle bewirkt die Drehbewegung des auf der Sonnenradachse 1 drehbar gelagerten Sonnenrades 2 über den Riemenantrieb 3 eine Rotation der Zwischenwelle 4. Mit dieser Zwischenwelle 4 ist das Zahnrad 5 fest verbunden und treibt über das weitere Zahnrad 6 die Planetenwelle 7 an. In die mit der Planetenwelle verbundene Mahlbecherhalterung 9 ist ein Mahlbecher 8 schräg zu der durch die Sonnenradebene definierten Bewegungsebene 20 des Kreisschwingantriebes eingespannt. Der Mahlbecher 8 rotiert im Verhältnis 1 : -1 zur Drehung des Sonnenrades 2, so dass sich eine umlaufende Kreisbewegung einstellt. Aufgrund der Schrägstellung des Mahlbechers 8 im Verhältnis zur Bewegungsebene 20 des Kreisschwingantriebes werden die stirnseitigen Mahlbecherböden des Mahlbechers 8 als Anschlag- bzw. Mahlflächen mit in den Zerkleinerungsvorgang einbezogen.

Das in Figur 2 dargestellte Ausführungsbeispiel zeigt die Laborschwingmühle mit einem als unwuchterregter Antrieb ausgebildeten Antrieb 10. Der Antrieb 10 stützt sich über Federn 11 auf einer ortsfesten Grundplatte 15 ab. Der Antrieb 10 besteht aus dem Antriebsmotor 12, der Antriebswelle 13 und der Unwucht 14 und erzeugt eine drehzahlabhängige, umlaufende Horizontalkraft. Diese erregt den Federmasseschwinger bestehend aus dem Antrieb 10 mit der Montageplatte 16, der darauf angebrachten Nutzlast in Form von zwei Mahlbecherhalterungen 9 mit darin eingespannten Mahlbechern 8 sowie den Federn 11 in zwei Dimensionen, so dass sich eine in der Bewegungsebene 20 umlaufende Kreisbewegung ergibt. Die beiden Mahlbecherhalterungen 9 bewegen sich gemeinsam mit den darin eingespannten Mahlbechern 8 auf dieser Kreisbahn.

Wie nicht weiter dargstellt, kann auch vorgesehen sein, dass der Antrieb eine zusätzliche, senkrecht zur Ebene 20 der Kreisschwingbewegung auf den Mahlbecher 8 einwirkende Bewegungskomponente erzeugt, so dass der Antrieb entsprechend mit einer dreidimensionalen Einwirkung ausgelegt ist.

## Patentansprüche

1. Laborschwingmühle mit einem wenigstens zweidimensional wirkenden Kreisschwingantrieb und mit wenigstens einer Halterung für einen darin eingespannten, eine Füllung von Mahlkörpern aufweisenden längserstreckten und mit stirnseitigen Mahlbecherböden versehenen Mahlbecher, **dadurch gekennzeichnet, dass** die Halterung (9) für den Mahlbecher (8) derart ausgebildet ist, dass die Längsachse (L) des Mahlbechers (8) einen Winkel mit einer Bewegungsebene (20) des Kreisschwingantriebes (10) einschließt, der zwischen 0° und 60° liegt, derart, dass aufgrund der durch die Schrägstellung des Mahlbechers (8) im Verhältnis zur Bewegungsebene des Kreisschwingantriebes (10) bedingten Bewegungsbahnen der Mahlkörper im Mahlbecher (8) die stirnseitigen Mahlbecherböden als Anschlag- und Mahlfläche in den Zerkleinerungsvorgang mit einbezogen sind.

2. Laborschwingmühle nach Anspruch 1, **dadurch gekennzeichnet, dass** ein dreidimensional wirkender Antrieb mit einer zusätzlichen senkrecht zur Ebene (20) der Kreisschwingbewegung auf den Mahlbecher (8) einwirkenden Bewegungskomponente vorgesehen ist.

3. Laborschwingmühle nach Anspruch 1 oder 2, **dadurch gekennzeichnet, dass** die Länge des Mahlbechers (8) durch Einstellung der Schwingintensität so bemessen ist, dass die kinetische Energie der auf die stirnseitigen Mahlbecherböden auftreffenden Mahlkörper maximal ist.

4. Laborschwingmühle nach Anspruch 3, **dadurch gekennzeichnet, dass** das Verhältnis der Schwingweite des Antriebes (10) zur Länge des Mahlbechers (8) zwischen 0,3 und 1,6 beträgt.

5. Laborschwingmühle nach einem der Ansprüche 1 bis 4, **dadurch gekennzeichnet, dass** der Antrieb (10) verstellbare Schwingungsfrequenzen aufweist.

6. Laborschwingmühle nach einem der Ansprüche 1 bis 5, **dadurch gekennzeichnet, dass** der Antrieb (10) verstellbare Schwingungsamplituden aufweist.

7. Laborschwingmühle nach einem der Ansprüche 1 bis 6, **dadurch gekennzeichnet, dass** der Antrieb (10) als Planetenantrieb mit einem Übersetzungsverhältnis k = 1: -1 ausgebildet ist.

8. Laborschwingmühle nach einem der Ansprüche 1 bis 7, **dadurch gekennzeichnet, dass** der Antrieb (10) als unwuchterregter Schwingantrieb ausgerichtet ist.

9. Laborschwingmühle nach einem der Ansprüche 1 bis 8, **dadurch gekennzeichnet, dass** der Antrieb (10) als zyklisch arbeitender Schwingantrieb ausgebildet ist.

10. Laborschwingmühle nach einem der Ansprüche 1 bis 8, **dadurch gekennzeichnet, dass** der Antrieb (10) als nichtzyklisch arbeitender Schwingantrieb ausgebildet ist.

11. Laborschwingmühle nach einem der Ansprüche 1 bis 10, **dadurch gekennzeichnet, dass** die Mahlkörper als Kugeln ausgebildet sind.

12. Laborschwingmühle nach einem der Ansprüche 1 bis 11, **dadurch gekennzeichnet, dass** der den Querschnitt des Mahlbechers (8) festlegende größte Abstand zwischen zwei einander gegenüberliegenden Wandbereichen kleiner als die senkrecht zur Querschnittsfläche bestimmte Länge des Mahlbechers (8) ist.

13. Laborschwingmühle nach einem der Ansprüche 1 bis 12, **dadurch gekennzeichnet, dass** der Mahlbecher (8) einen kreisförmigen Querschnitt hat.

14. Laborschwingmühle nach einem der Ansprüche 1 bis 12, **dadurch gekennzeichnet, dass** der Mahlbecher (8) einen elliptischen Querschnitt hat.

15. Laborschwingmühle nach einem der Ansprüche 1 bis 12, **dadurch gekennzeichnet, dass** der Mahlbecher (8) einen eckigen Querschnitt mit abgerundeten Eckbereichen hat.

16. Laborschwingmühle nach Anspruch 15, **dadurch gekennzeichnet, dass** die abgerundeten Eckbereiche des Mahlbechers (8) einen Radius entsprechend dem Radius der Mahlkörper aufweisen.

17. Laborschwingmühle nach einem der Ansprüche 13 bis 16, **dadurch gekennzeichnet, dass** die stirnseitigen Mahlbecherböden des Mahlbechers (8) eben ausgebildet sind.

18. Laborschwingmühle nach einem der Ansprüche 13 bis 16, **dadurch gekennzeichnet, dass** die stirnseitigen Mahlbecherböden des Mahlbechers (9) kalottenförmig ausgebildet sind.

## Claims

1. Laboratory vibration grinding mill having an at least two-dimensionally acting circular vibration drive and having at least one holder for an elongate grinding cup clamped therein, which grinding cup has a filling of grinding bodies and is provided with end grinding cup bases, **characterized in that** the holder (9) for the grinding cup (8) is designed in such a way that the longitudinal axis (L) of the grinding cup (8) encloses an angle, which is between 0° and 60°, with a movement plane (20) of the circular vibration drive (10), in such a way that, owing to the movement paths of the grinding bodies in the grinding cup (8) caused by the inclined position of the grinding cup (8) in relation to the movement plane of the circular vibration drive (10), the end grinding cup bases are incorporated into the comminution process as abutment and grinding surfaces.

2. Laboratory vibration grinding mill according to Claim 1, **characterized in that** a three-dimensionally acting drive having an additional movement component acting on the grinding cup (8) perpendicularly to the plane (20) of the circular vibration movement is provided.

3. Laboratory vibration grinding mill according to Claim 1 or 2, **characterized in that** the length of the grinding cup (8) is dimensioned by setting the vibration intensity such that the kinetic energy of the grinding bodies striking the end grinding cup bases is at a maximum.

4. Laboratory vibration grinding mill according to Claim 3, **characterized in that** the ratio of the vibration excursion of the drive (10) to the length of the grinding cup (8) is between 0.3 and 16.

5. Laboratory vibration grinding mill according to one of Claims 1 to 4, **characterized in that** the drive (10) has adjustable vibration frequencies.

6. Laboratory vibration grinding mill according to one of Claims 1 to 5, **characterized in that** the drive (10) has adjustable vibration amplitudes.

7. Laboratory vibration grinding mill according to one of Claims 1 to 6, **characterized in that** the drive (10) is designed as a planetary drive having a transmission ratio k = 1: -1.

8. Laboratory vibration grinding mill according to one of Claims 1 to 7, **characterized in that** the drive (10) is designed as a vibrating drive which is excited by an unbalance.

9. Laboratory vibration grinding mill according to one of Claims 1 to 8, **characterized in that** the drive (10) is designed as a cyclically operating vibrating drive.

10. Laboratory vibration grinding mill according to one of Claims 1 to 8, **characterized in that** the drive (10) is designed as a non-cyclically operating vibrating drive.

11. Laboratory vibration grinding mill according to one of Claims 1 to 10, **characterized in that** the grinding bodies take the form of balls.

12. Laboratory vibration grinding mill according to one of Claims 1 to 11, **characterized in that** the largest distance, defining the cross section of the grinding cup (8), between two mutually opposite wall regions is smaller than the length of the grinding cup (8) determined perpendicularly to the cross-sectional area.

13. Laboratory vibration grinding mill according to one of Claims 1 to 12, **characterized in that** the grinding cup (8) has a circular cross section.

14. Laboratory vibration grinding mill according to one of Claims 1 to 12, **characterized in that** the grinding cup (8) has an elliptical cross section.

15. Laboratory vibration grinding mill according to one of Claims 1 to 12, **characterized in that** the grinding cup (8) has an angular cross section with rounded corner regions.

16. Laboratory vibration grinding mill according to Claim 15, **characterized in that** the rounded corner regions of the grinding cup (8) have a radius corresponding to the radius of the grinding bodies.

17. Laboratory vibration grinding mill according to one of Claims 13 to 16, **characterized in that** the end grinding cup bases of the grinding cup (8) are designed to be planar.

18. Laboratory vibration grinding mill according to one of Claims 13 to 16, **characterized in that** the end grinding cup bases of the grinding cup (8) are designed to be dome-shaped.

## Revendications

1. Broyeur vibrant de laboratoire comprenant un entraînement en vibrations circulaires agissant au moins dans deux dimensions, et comprenant au moins une fixation pour un bol de broyage serré dans celle-ci, présentant une charge de corps de broyage, allongé et pourvu de fonds de bol de broyage frontaux, **caractérisé en ce que** la fixation (9) pour le bol de broyage (8) est réalisée de telle sorte que l'axe longitudinal (L) du bol de broyage (8) forme un angle avec un plan de déplacement (20) de l'entraînement en vibrations circulaires (10) qui est compris entre 0° et 60°, de telle sorte que du fait des trajectoires de déplacement des corps de broyage dans le bol de broyage (8) provoquées par la position oblique du bol de broyage (8) par rapport au plan de déplacement de l'entraînement en vibrations circulaires (10), les fonds de bol de broyage frontaux sont incorporés en tant que surface de butée et de broyage dans l'opération de broyage.

2. Broyeur vibrant de laboratoire selon la revendication 1, **caractérisé en ce qu'**un entraînement agissant dans trois dimensions est pourvu d'une composante de déplacement supplémentaire agissant perpendiculairement au plan (20) de déplacement en vibrations circulaires sur le bol de broyage (8).

3. Broyeur vibrant de laboratoire selon ta revendication 1 ou 2, **caractérisé en ce que** la longueur du bol de broyage (8) est dimensionnée par ajustement de l'intensité des vibrations de telle sorte que l'énergie cinétique des corps de broyage frappant les fonds du bol de broyage frontaux soit maximale.

4. Broyeur vibrant de laboratoire selon la revendication 3, **caractérisé en ce que** le rapport de la largeur des vibrations de l'entraînement (10) à la longueur du bol de broyage (8) est compris entre 0,3 et 1,6.

5. Broyeur vibrant de laboratoire selon l'une quelconque des revendications 1 à 4, **caractérisé en ce que** l'entraînement (10) présente des fréquences de vibrations réglables.

6. Broyeur vibrant de laboratoire selon l'une quelconque des revendications 1 à 5, **caractérisé en ce que** l'entraînement (10) présente des amplitudes de vibrations réglables.

7. Broyeur vibrant de laboratoire selon l'une quelconque des revendications 1 à 6, **caractérisé en ce que** l'entraînement (10) est réalisé sous forme d'entraînement planétaire avec un rapport de démultiplication k = 1:-1.

8. Broyeur vibrant de laboratoire selon l'une quelconque des revendications 1 à 7, **caractérisé en ce que** l'entraînement (10) est réalisé sous forme d'entraînement en vibrations excité par balourd.

9. Broyeur vibrant de laboratoire selon l'une quelconque des revendications 1 à 8, **caractérisé en ce que** l'entraînement (10) est réalisé sous forme d'entraînement en vibrations à fonctionnement cyclique.

10. Broyeur vibrant de laboratoire selon l'une quelconque des revendications 1 à 8, **caractérisé en ce que** l'entraînement (10) est réalisé sous forme d'entraînement en vibrations à fonctionnement non cyclique.

11. Broyeur vibrant de laboratoire selon l'une quelconque des revendications 1 à 10, **caractérisé en ce que** les corps de broyage sont réalisés sous forme de billes.

12. Broyeur vibrant de laboratoire selon l'une quelconque des revendications 1 à 11, **caractérisé en ce que** la plus grande distance définissant la section transversale du bol de broyage (8) entre deux régions de paroi mutuellement opposées est inférieure à la longueur du bol de broyage (8) définie perpendiculairement à la surface en section transversale.

13. Broyeur vibrant de laboratoire selon l'une quelconque des revendications 1 à 12, **caractérisé en ce que** le bol de broyage (8) a une section transversale circulaire,

14. Broyeur vibrant de laboratoire selon l'une quelconque des revendications 1 à 12, **caractérisé en ce que** le bol de broyage (8) a une section transversale elliptique.

15. Broyeur vibrant de laboratoire selon l'une quelconque des revendications 1 à 12, **caractérisé en ce que** le bol de broyage (8) a une section transversale polygonale avec des régions de coins arrondies.

16. Broyeur vibrant de laboratoire selon la revendication 15, **caractérisé en ce que** les régions de coins arrondies du bol de broyage (8) présentent un rayon correspondant au rayon des corps de broyage.

17. Broyeur vibrant de laboratoire selon l'une quelconque des revendications 13 à 16, **caractérisé en ce que** les fonds de bol de broyage frontaux du bol de broyage (8) sont réalisés sous forme plane.

18. Broyeur vibrant de laboratoire selon l'une quelconque des revendications 13 à 16, **caractérisé en ce que** les fonds de bol de broyage frontaux du bol de broyage (8) sont réalisés en forme de calotte.
